# EUROPÄISCHE PATENTSCHRIFT

(11) **EP 0 542 839 B1**
(45) Veröffentlichungstag und Bekanntmachung des Hinweises auf die Patenterteilung: **26.03.1997**
(21) Anmeldenummer: 91914466.7
(22) Anmeldetag: 09.08.1991
(51) Int. Cl.: B61B 12/10

(54) **SEILBAHNANTRIEB**
DRIVE FOR AN AERIAL CABLEWAY
TREUIL DE TRAINAGE

(30) Priorität: 14.08.1990 DE 4025736
(43) Veröffentlichungstag der Anmeldung: 26.05.1993
(73) Patentinhaber: MAGNET-MOTOR GESELLSCHAFT FÜR MAGNETMOTORISCHE TECHNIK MBH, D-82319 Starnberg (DE)
(72) Erfinder: HEIDELBERG, Götz, D-8130 Starnberg-Percha (DE); EHRHART, Peter, D-8000 München 70 (DE); GRÜNDL, Andreas, D-8000 München 70 (DE)
(74) Vertreter: Klunker . Schmitt-Nilson . Hirsch
(86) Internationale Anmeldenummer: EP9101527
(87) Internationale Veröffentlichungsnummer: WO9203322

## Beschreibung

Gegenstand der Erfindung ist ein Seilbahnantrieb, bei dem an der Antriebs-Seilscheibe der Seilbahn ringförmig verteilt Dauermagnete wechselnder Polung angeordnet sind, den Dauermagneten unter Freilassung eines Luftspalts gegenüberliegend ein ortsfester, ringförmiger Stator mit bewickelten Statorpolen vorgesehen ist, und eine elektrische Steuereinheit zum zeitgerechten Schalten der Statorpole vorgesehen ist.

Bisher hat man Seilbahnen mittels eines konventionellen Elektromotors über ein zwischengeschaltetes Getriebe angetrieben. Die Elektromotoren sind schwer und teuer. Außerdem sind nur beschränkte Steuerungsmöglichkeiten, beispielsweise für die Geschwindigkeit des Seils oder die Anfahrbeschleunigung des Seils, gegeben.

Der Erfindung liegt die Aufgabe zugrunde, einen Seilbahnantrieb mit einfachem, konfigurativem Aufbau und wesentlich besseren Steuerungsmöglichkeiten verfügbar zu machen.

Die Dauermagnete, die bewickelten Statorpole und die zugehörige, elektronische Steuereinheit bilden einen kommutatorlosen, elektronisch gesteuerten Antrieb, wobei die Steuereinheit vorzugsweise Steuersignale von einem oder mehreren Sensoren erhält, die laufend die Drehposition des Rotors bzw. der Seilscheibe relativ zu dem Stator erfassen. Besonders geeignet hierfür sind Hall-Sensoren. Dieser Antrieb ist von der Motorfunktion her am ehesten mit einem Synchronmotor zu vergleichen, wie weiter unten noch deutlicher werden wird.

Der Luftspalt zwischen den Polflächen der Dauermagnete und den Polflächen der Statorpole kann eine im wesentlichen zylindrische oder eine im wesentlichen ebene, und zwar rechtwinklig zur Rotationsachse oder schrägwinklig zu dieser, Konfiguration haben. Die Statorpole können radial außerhalb und/oder radial innerhalb und/oder axial beabstandet von den Dauermagnetpolen vorgesehen sein. Der mittlere Durchmesser des Luftspalts kann kleiner, größer oder gleich demjenigen Durchmesser auf der Seilscheibe sein, auf dem sich das Seil befindet.

Die elektronische Steuerung bietet vielfältige Steuerungsmöglichkeiten, von denen besonders herausragende weiter unten noch naher erläutert werden.

Für die Anbringung bzw. Anordnung des Stators gibt es zwei bevorzugte Möglichkeiten. Entweder ist der insgesamt im wesentlichen ringförmige Stator an einem scheibenartigen Tragteil angeordnet, welches mit einer die Seilscheibe drehbar lagernden Tragsäule verbunden ist. Oder der Stator ist gesondert von der Seilscheibe ortsfest abgestützt, insbesondere am Erdboden, einem Gebäude oder dergleichen verankert.

Ein wichtiges Charakteristikum des erfindungsgemäßen Seilbahnantriebs liegt darin, daß man - praktisch ohne Nachteile - mit deutlich größeren Spaltweiten bzw. Spaltdicken des Luftspalts als bei konventionellen Elektromotoren arbeiten kann. Infolgedessen kann man die Statorpole und die Dauermagnete mit den im Stahlbau üblichen Maßtoleranzen anordnen, was den Seilbahnantrieb deutlich verbilligt. Konkret sind Luftspaltdicken von mindestens 2 mm, vorzugsweise 2 bis 5 mm, bevorzugt.

Vorzugsweise bestehen die Dauermagnete aus Ferritwerkstoff, Samarium-Kobalt-Werkstoff oder Eisen-Neodym-Werkstoff. Insbesondere die letztgenannten Dauermagnete zeichnen sich durch eine hohe Koerzitivkraft und Unempfindlichkeit gegenüber Gegenfeldern, d.h. die Magnetfelder der Statorspulen, aus.

Es ist als günstig bevorzugt, nur einen Teil-Umfangsbereich des Antriebs mit dem Stator zu besetzen, derart, daß sich eine der Seilzugrichtung entgegengerichtete, die Lagerung der Seilscheibe entlastende Anziehungskraft ergibt.

Gegenstand der Erfindung ist ferner ein Seilbahnantrieb, bei dem an die Antriebs- Seilscheibe der Seilbahn ein Planetengetriebe angeschlossen ist; an dem ortsfesten, innenverzahnten Hohlrad des Planetengetriebes ein ringförmiger Stator mit bewickelten Statorpolen vorgesehen ist; mit der eintreibenden Welle des Planetengetriebes ein Tragteil für ringförmig verteilte Dauermagnete verbunden ist, die den Statorpolen unter Freilassung eines Luftspalts gegenüberliegen; und eine elektronische Steuereinheit zum zeitgerechten Schalten der Statorpole vorgesehen ist.

In diesem Fall ist also der erfindungsgemäße Antrieb, im wesentlichen bestehend aus bewickelten Statorpolen, Dauermagneten und elektronischer Steuereinheit, dem innenverzahnten Hohlrad eines Planetengetriebes zugeordnet statt der Seilscheibe. Auch hierbei bleiben die Vorteile der Einsparung eines konventionellen Elektromotors und der verbesserten und erweiterten Steuerungsmöglichkeiten. Die Lagerung der Seilscheibe oder des innenverzahnten Hohlrads übernehmen zugleich die Rotationslagerung des Rotors des Antriebs. Das Tragteil für die Dauermagnete ist vorzugsweise im wesentlichen topfförmig ausgebildet.

Nachfolgend werden bevorzugte Ausgestaltungen der elektronischen Steuerung des erfindungsgemäßen Antriebs angesprochen.

Die elektronische Steuereinheit weist vorzugsweise mehrere Stromrichtermodule auf, die jeweils einen Teil der Statorspulen schalten. Auf diese Weise muß jedes Stromrichtermodul nur einen kleineren Strom steuern; die Summe der Stromrichtermodule ist preisgünstiger als ein gemeinsamer Stromrichter für den gesamten Antrieb. Außerdem bleibt der Antrieb auch bei Ausfall einzelner Stromrichtermodule noch funktionstüchtig, wenn auch mit reduzierter Leistung. Für die schaltbaren Stromrichtermodule eignen sich ganz besonders Vierquadranten-Stromrichter bzw. Vierquadranten-Steller.

Vorzugsweise weist der Seilbahnantrieb eine elektrische Bremseinrichtung auf, die zum Ausüben einer Bremskraft auf das Seil den bzw. die Stromrichter der elektronischen Steuereinheit auf Bremsbetrieb schaltet und den in den Statorspulen induzierten Strom entweder über mindestens einen Bremschopper mindestens einem Bremswiderstand zuleitet oder in das sonst speisende Netz zurückleitet. Die elektrische Bremseinrichtung bewirkt vorzugsweise unter Beteiligung der elektronischen Steuereinheit eine Speisung bzw. zeitgerechte Schaltung der Statorspulen derart, daß der Antrieb ein Bremsmoment erzeugt gegensinnig zu dem Antriebsmoment bei Antriebsfunktion. Hierbei wird elektrische Leistung von den Statorspulen einem oder mehreren Bremswiderständen zugeleitet oder in das sonst speisende Netz zurückgeleitet. Die elektrische Bremseinrichtung kann in die elektronische Steuereinheit integriert sein oder eine mit der Steuereinheit zusammenwirkende, separate Bremseinheit sein. Der elektrische Zusatzaufwand für die elektrische Bremseinrichtung ist klein; insgesamt ist der Aufwand sehr viel geringer als bei einer mechanischen Betriebsbremse und arbeitet die elektrische Bremse verschleißfrei. In der Regel ist zusätzlich ein mechanisches Bremssystem, insbesondere als Sicherheitsbremse oder als Feststellbremse vorhanden. Die Rückspeisung in das Stromnetz ist insbesondere bei (abendlicher) Talfahrt der mit dem Seil bewegbaren Transporteinheiten sinnvoll.

Vorzugsweise ist der elektronischen Steuereinheit ein Speicher für mehrere Fahrprogramme zugeordnet, die ausgewählt abrufbar sind. Die unterschiedlichen Fahrprogramme können sich insbesondere auf unterschiedliche Fahrgeschwindigkeiten, unterschiedliche Anfahrbeschleunigungen, unterschiedliche Bremsverzögerungen oder dergleichen beziehen.

Ferner ist es bevorzugt, der elektronischen Steuereinheit einen Fahrprogrammspeicher zuzuordnen, der ein Fahrprogramm mit periodisch größerer Seilgeschwindigkeit und kleiner Seilgeschwindigkeit beinhaltet, wobei die kleine Seilgeschwindigkeit denjenigen Zeiten zugeordnet ist, in denen die mit dem Seil bewegbaren Transporteinheiten Streckenabschnitte zum Ein- und Aussteigen bzw. Be- und Entladen durchfahren. Auf diese Weise kann man die Fahrgeschwindigkeit der Transporteinheiten in den Zeiten erhöhen, in denen keine Transporteinheit einen Streckenabschnitt zum Ein- und Aussteigen bzw. Be- und Entladen durchfährt, also insgesamt die Beförderungskapazität der Seilbahn steigern.

Vorzugsweise weist der Seilbahnantrieb eine elektronische Halteeinrichtung auf, die für kurzzeitigen Stillstand des Seils den Strom in den Statorspulen so steuert, daß das erforderliche Haltemoment erzeugt wird. Infolgedessen ist es möglich, für kurzzeitiges Halten ohne ein Aktivieren einer mechanischen Bremse zu arbeiten. Dies ist besonders günstig in der Situation, wenn sich eine Transporteinheit der Seilbahn in einem Streckenabschnitt zum Ein- und Aussteigen bzw. Be- und Entladen befindet. Der Grenzwert der Zeitspanne, unterhalb welchem das mechanische Bremssystem nicht aktiviert wird, ist vorzugsweise einstellbar.

Vorzugsweise sind an die elektronische Steuereinheit Positionssensoren, die an den Streckenabschnitten zum Ein- und Aussteigen bzw. Be- und Entladen der mit dem Seil bewegbaren Transporteinheiten angeordnet sind, angeschlossen, so daß Verzögern, Halten, Langsamfahrt, Beschleunigen oder dergleichen in Abhängigkeit von Positionssensorsignalen erfolgt.

Der erfindungsgemäße Seilbahnantrieb eignet sich ganz besonders für Seilbahnen zum Befördern von Personen oder Lasten von einer niedrigeren zu einer höheren Position, ganz besonders die verschiedensten Ausführungsformen von Liften zum Transport von Skifahrern oder Berwanderern, wie Tellerlifte, Bügellifte, Sessellifte, Kabinenseilbahnen. Aber auch andere Transportsysteme, bei denen ein Seil anzutreiben ist, können mit dem erfindungsgemäßen Antrieb ausgerüstet werden, beispielsweise bei Bergwerken mit senkrechter oder schräger Bewegungsrichtung von Transportkörben.

Es wird darauf hingewiesen, daß die in den Ansprüchen 7 bis 12 angegebenen, bevorzugten Steuerungsausgestaltungen erfindungsgemäß auch bei Seilbahnantrieben verwirklichbar sind, die ansonsten nicht die Merkmale mindestens eines der Ansprüche 1 bis 6 aufweisen. Als Beispiel sei ein elektronisch kommutierter Dauermagnet-Elektromotor zum Antrieb einer Seilbahn genannt, der ansonsten konventionell in der Nachbarschaft der Seilscheibe steht und diese direkt oder über ein Getriebe antreibt.

Vorzugsweise ist der (mittlere) Luftspaltdurchmesser des Seilbahnantriebs größer als der Seilrinnendurchmesser.

Die Erfindung und Ausgestaltungen der Erfindung werden im folgenden anhand von teilweise schematisch dargestellten Ausführungsbeispielen noch näher erläutert. Es zeigt:
- Fig. 1: einen Seilbahnantrieb im Schnitt und teilweise weggebrochen;
- Fig. 2: eine alternative Ausführungsform eines Seilbahnantriebs in schematisierter Darstellung, ebenfalls im Schnitt und teilweise weggebrochen;
- Fig. 3: eine schematisierte Draufsicht auf einen Seilbahnantrieb ähnlich der Ausführungsform von Fig. 1 bei weggelassener Abdeckhaube;
- Fig. 4: eine alternative Ausführungsform eines Seilbahnantriebs im Schnitt;
- Fig. 5: Einzelheiten einer elektronischen Steuerung für einen Seilbahnantrieb.

Bei der ersten Ausführungsform des Seilbahnantriebs gemäß Fig. 1 erkennt man eine vertikale, hohle, mehrere Abschnitte aufweisende Tragsäule 2, an der im oberen Endbereich ein horizontales, scheibenartiges Tragteil 4 großen Durchmessers befestigt ist. Das Tragteil 4 kann eine obere und eine untere, kreisförmige Platte aufweisen oder mit radialen Streben und einem kreisförmigen Umfangsrandteil ausgebildet sein. Am Außenumfang des Tragteils 4 ist ein insgesamt im wesentlichen ringförmiger Stator 6 befestigt. Der Stator 6 bietet radial nach außen weisende, diskrete Polflächen 8 dar. Die einzelnen Statorpole 10 sind jeweils mit einer Spule 12 bewickelt.

Unterhalb des Tragteils 4 ist eine waagerechte Seilscheibe 14 angeordnet, die drehbar auf der Tragsäule 2 gelagert ist. Die Seilscheibe 14 ist im wesentlichen aus radialen Streben, einem Umfangskranz radial außen, einer kreisförmigen Seilrinne 16, Versteifungsrippen und einer inneren Lagerungshülse aufgebaut. Der Umfangskranz 18 ragt radial außerhalb des am Tragteil 4 befestigten Stators 6 axial nach oben. Am Innenumfang des Umfangskranzes 18 sind ringförmig verteilt Dauermagnete 20 wechselnder Polung befestigt. Die Dauermagnete sind auf einem radial äußeren Magnetrückschlußring 22 befestigt.

Die Dauermagnete 20 bieten nach radial innen gerichtete Dauermagnetpolflächen 24 dar. Die Statorpolflächen 8 und die Dauermagnetpolflächen 24 sind einander zugewandt, wobei zwischen diesen Polflächen 8, 24 ein insgesamt im wesentlichen zylindrischer Luftspalt 26 mit einer radialen Weite oder Dicke von etwa 2,5 mm besteht.

Der Durchmesser der Seilrinne 16 beträgt etwa 60 bis 90% des Durchmessers des Luftspalts 26. Es ist jedoch durchaus möglich, den Durchmesser der Seilrinne 16 kleiner oder auch größer zu machen, beispielsweise größer als den Durchmesser des Luftspalts 26. In der Seilrinne 16 ist das anzutreibende Seil 28 der Seilbahn eingezeichnet.

Es ist alternativ möglich, die Polflächen 8 des Stators 6 nach unten und die Polflächen 24 der Dauermagnete 20 nach oben weisend vorzusehen, wodurch ein ringförmiger, ebener Luftspalt 26 entsteht. Ferner ist es alternativ möglich, die Dauermagnete 20 radial innerhalb des Stators 6 vorzusehen. Schließlich ist es alternativ möglich, die Seilscheibe 14 oberhalb des Tragteils 4 zusehen. Die Stromzuleitungen 30 zu dem Stator 6 sind an dem stillstehenden Tragteil 4 radial nach innen und dann durch die hohle Tragsäule 2 nach unten geführt. Eine Abdeckhaube 56 deckt den Antrieb von oben her ab.

Die weiter unten noch genauer erläuterte, elektronische Steuereinheit sorgt dafür, daß die Richtung des durch die einzelnen Spulen 12 fließenden Stroms jeweils nach Weiterdrehung der Seilscheibe 14 um eine Dauermagnetpolteilung umgedreht wird, wobei ein später noch genauer erläuterter Sensor am Tragteil 4 die jeweilige Drehposition der Seilscheibe 14 relativ zum Tragteil 4 feststellt und entsprechende Steuersignale an die Steuereinheit gibt.

Es wird darauf hingewiesen, daS vorzugsweise die Anzahl der Statorpole 10 und der Dauermagnetpole 24 nicht exakt übereinstimmt, sondern beispielsweise ein, zwei oder drei Dauermagnetpole 24 mehr oder weniger als Statorpole 10 vorhanden sind. Aufgrund der elektronischen Steuerung können die Statorpole 10 dennoch zeitrichtig umgeschaltet werden, und es ergibt sich ein gleichmäßigerer Lauf des Antriebs.

Der wesentlichste Unterschied der zweiten Ausführungsform des Seilbahnantriebs gemäß Fig. 2 verglichen mit der ersten Ausführungsform besteht darin, daß der Stator 6 nicht an einem an der Tragsäule 2 befestigten Tragteil befestigt ist, sondern auf ringförmig verteilten, auf dem Erdboden befestigten Stützen 32. Außerdem ist die Variante eingezeichnet, daß der Stator 6 sowohl nach radial innen weisende als auch nach radial außen weisende Statorpolflächen aufweist und daß sowohl radial innerhalb als auch radial außerhalb des Stators Dauermagnete 20 an der rotierenden Seilscheibe 14 befestigt sind. Schließlich erkennt man, daß bei dieser Ausführungsform die Seilrinne 16 radial außerhalb der Stator/Dauermagnet-Anordnung vorgesehen ist.

Durch Fig. 3 ist die Möglichkeit veranschaulicht, daß sich der Stator 6 - hier radial außerhalb der Seilscheibe 14 mit den Dauermagneten - nur über einen Teil-Umfangsbereich erstreckt, nämlich über etwa 130° Umfangslänge. Dadurch entsteht zwischen dem Stator 6 und denjenigen Dauermagneten, die sich gerade gegenüber dem Stator 6 befinden, eine radial gerichtete Anziehungskraft. Der mit dem Stator 6 ausgestattete Teil-Umfangsbereich ist so gelegt, daß diese magnetische Anziehungskraft 34 der Seilzugkraft entgegengerichtet ist, so daß sich eine Entlastung der Lagerung der Seilscheibe 14 ergibt.

Der Hauptunterschied zwischen der in Fig. 4 dargestellten, dritten Ausführungsform und den bisher beschriebenen Ausführungsformen steht darin, daß die Stator/Dauermagnet-Anordnung nicht unmittelbar der Seilscheibe 14 zugeordnet ist, sondern dem innenverzahnten Hohlrad 36 eines Planetengetriebes 38. Ein insgesamt im wesentlichen ringförmiger Stator 6 mit diskreten und mit Spulen bewickelten Statorpolen ist außen am Umfang des Hohlrads 36 befestigt. Die Dauermagnete 20 sitzen radial außerhalb des Stators 6 diesem gegenüberliegend am Innenumfang eines insgesamt im wesentlichen topfförmigen Tragteils 39. Das insgesamt ebenfalls im wesentlichen topfförmige Hohlrad 36 ist an seiner offenen Oberseite an einer stationären Platte 40 befestigt. Auf einem nach unten ragenden, hohlen Fortsatz 42 des Hohlrads 36 ist das Tragteil 39 drehbar gelagert. Mit dem Tragteil 39 ist die Eingangswelle 44 des Planetengetriebes 38 drehfest verbunden. Die Eingangswelle 44 führt durch den hohlen Fortsatz 42 in das Innere des Planetengetriebes 38 und ist im dortigen Endbereich mit einer Ritzelverzahnung versehen. Mehrere umfangsmäßig verteilte Planeten-Zahnräder 46 kämmen innen mit dieser Ritzelverzahnung und außen mit der Innenverzahnung des Hohlrads 36. Die Planeten-Zahnräder 46 sind drehbar auf einem Planeten-träger 48 gelagert. Der Planetenträger 48 hat einen nach oben ragenden, wellenartigen Fortsatz 50, der im Inneren einer vertikalen, stationären Lagerungssäule 52 gelagert ist, die ihrerseits oben auf der früher beschriebenen Platte 40 befestigt ist. Die horizontale Seilscheibe 14 ist außen auf der Lagerungssäule 52 gelagert und durch eine Verbindungsplatte 54 oberhalb des oberen Endes der Lagerungssäule 52 mit dem wellenartigen Fortsatz drehmomentübertragend verbunden. Die Seilscheibe 14 weist am Außenumfang die Seilrinne 16 auf. Von unten her ist das rotierende Tragteil 4 durch eine Haube 56 abgedeckt.

Man erkennt die erreichte enge Integration des Antriebs in das Planetengetriebe 38 und die daraus resultierende, kompakte Bauweise. Aufgrund der erheblichen Drehzahluntersetzung mittels des Planetengetriebes 38 ergibt sich - gemessen an einem erforderlichen Drehmoment zum Antrieb des Seils 28 - eine geometrisch kleinere Stator/Dauermagnet-Anordnung.

Anhand von Fig. 5 wird eine bevorzugte Ausgestaltung der elektronischen Steuerung erläutert.

Strom aus einem Stromnetz 60 fließt über eine Netzeinspeisung 62 zu einem Netzstrom-Gleichrichter 64 und von dort zu einer insgesamt mit 66 bezeichneten elektronischen Steuereinheit. Mittels mindestens eines Sensors 68 wird die Drehstellung des Rotors des Antriebs, d.h. der Seilscheibe 14 oder des Tragteils 39, in Relation zu dem Stator 6 anfaßt. Die Steureinheit 66 weist mehrere - im dargestellten Beispiel sechs - Stromrichtermodule 70 auf, die jeweils eine Gruppe von Statorpolen bzw. Statorspulen schalten. Die Signale des Sensors 68 werden in einer Stromrichtersteuerung 72 der Steuereinheit 66 verarbeitet, und die Stromrichtersteuerung 72 steuert ihrerseits jeweils die Stromrichtermodule 70 an. Auf diese Weise werden die einzelnen Statorspulen zeitrichtig und vorzeichenrichtig mit Strompulsen beaufschlagt.

Die Steuereinheit 66 enthält ferner einen Speicher 74 für mehrere Fahrprogramme, eine Fahrsteuerung 76 und Schnittstellen bzw. Anschlüsse 78 für externe Melder, die summarisch mit 80 bezeichnet sind und Peripheriegeräte. Mit 82 ist eine Bedieneinheit bezeichnet, und 84 bezeichnet summarisch Signaleinheiten.

Mittels der Bedienungseinheit 82 kann eines der Fahrprogramme aus dem Speicher 74 gewählt werden. Das gewählte Fahrprogramm wirkt über die Fahrsteuerung 76 auf die Stromrichtersteuerung 72. Auch von Hand gegebene Befehle wie "Stopp", "Vorwärts", "Rückwärts" oder "Langsamfahrt" werden über die Fahrsteuerung 76 auf die Stromrichtersteuerung 72 gegeben. Beispiele für mögliche, unterschiedliche Fahrprogramme sind weiter vorn gegeben worden.

Bei den externen Meldern 80 handelt es sich insbesondere um Positionssensoren, die Signale wie "eine Transporteinheit passiert gerade Punkt A" oder "keine Transporteinheit ist zur Zeit an Punkt B" liefern, oder Temperaturfühler im Bereich des Stators, die eine Überlastung feststellen, oder Notschalter, beispielsweise ansprechend auf den Ausfall eines Kühllüfters für die Steuerelektronik oder auf Störungen an der Seilbahnstrecke. Bei den Signaleinheiten 84 handelt es sich insbesondere um Anzeigen für die Bedienungsperson, beispielsweise für die momentane Fahrgeschwindigkeit, den zurückgelegten Weg von Transporteinheiten oder dgl.

Mit 86 ist ein Bremschopper bezeichnet, der an die Stromverbindung zwischen der Gleichrichtereinheit 64 und der Steuereinheit 66 (Gleichspannungszwischenkreis) angeschlossen ist. Wenn der Steuereinheit 66 von Hand oder vom Fahrprogramm her ein Befehl "Bremsen" gegeben wird, werden unter Mitwirkung der Fahrsteuerung 76 und der Stromrichtersteuerung 72 die Stromrichtermodule 70 so gesteuert, daß den Statorspulen 12 in derartigen Zeiten Strom mit derartiger Stromrichtung zugeführt wird, daß der Antrieb ein Bremsmoment statt eines Antriebsmoments liefert. Dies geht einher mit einem elektrischen Leistungsfluß von den Statorspulen 12, der entweder über den Bremschopper 86 den Bremswiderständen 88 zugeleitet und/oder in das Netz 60 zurückgespeist wird. Im letztgenannten Fall ist die Gleichrichtereinheit 64 als Umkehr-Stromrichter ausgebildet.

Wie weiter vorn bereits angesprochen, kann die Steuereinheit 66 nicht nur an externe Positionssensoren, sondern an andere externe Sensoren angeschlossen sein, beispielsweise Näherungssensoren. Es ist möglich, mittels der Steuereinheit 66 den zurückgelegten Seilweg zu erfassen und diesen als Rückmeldesignal für die Fahrprogramme oder die Handsteuerung zu nutzen. Die Steuereinheit 66 regelt normalerweise auf ein bestimmtes Antriebsdrehmoment. Bei Vorgabe einer bestimmten Sollgeschwindigkeit von Hand oder durch die Fahrprogramme wird dies intern auf ein erforderliches Antriebsdrehmoment umgerechnet. Vorzugsweise ist die Steuereinheit 66, abgesehen von den Stromrichtermodulen 70, mit Mikroprozessoren aufgebaut.

Die Seilscheibe 14 kann auf größerem Durchmesser drehbar gelagert sein als in den Fig. 1, 2 und 4 eingezeichnet. Der Seilbahnantrieb ist vorzugsweise eine Einheit, die als Ganzes auf Fundamenten angebracht ist.

## Patentansprüche

1. Seilbahnantrieb,
dadurch gekennzeichnet,
daß an der Antriebs-Seilscheibe (14) der Seilbahn ringförmig verteilt Dauermagnete (20) wechselnder Polung angeordnet sind;
daß den Dauermagneten (20) unter Freilassung eines Luftspalts (26) gegenüberliegend ein ortsfester, ringförmiger Stator (6) mit bewickelten Statorpolen (10) vorgesehen ist;
und daß eine elektronische Steuereinheit (66) zum zeitgerechten Schalten der Statorpole (10) vorgesehen ist.

2. Seilbahnantrieb nach Anspruch 1,
dadurch gekennzeichnet,
daß die Seilscheibe (14) auf einer Tragsäule (2) drehbar gelagert ist und daß der Stator (6) an einem scheibenartigen, mit der Säule verbundenen Tragteil (4) angeordnet ist.

3. Seilbahnantrieb nach Anspruch 1,
dadurch gekennzeichnet,
daß der Stator (6) gesondert von der Seilscheibe (14) ortsfest abgestützt ist.

4. Seilbahnantrieb nach einem der Ansprüche 1 bis 3,
dadurch gekennzeichnet,
daß die Dicke des Luftspalts (26) mindestens 2 mm, vorzugsweise 2 bis 5 mm, beträgt.

5. Seilbahnantrieb nach einem der Ansprüche 1 bis 4,
dadurch gekennzeichnet,
daß sich der Stator (6) nur über einen Teil-Umfangsbereich erstreckt derart, daß sich eine der Seilzugrichtung entgegengerichtete, die Lagerung der Seilscheibe (14) entlastende Anziehungskraft ergibt.

6. Seilbahnantrieb ,
dadurch gekennzeichnet,
daß an die Antriebs-Seilscheibe (14) der Seilbahn ein Planetengetriebe (38) angeschlossen ist;
daß an dem ortsfesten, innenverzahnten Hohlrad (36) des Planetengetriebes (38) ein ringförmiger Stator (6) mit bewickelten Statorpolen (10) vorgesehen ist;
daß mit der eintreibenden Welle (44) des Planetengetriebes (38 ) ein Tragteil (39) mit ringförmig verteilten Dauermagneten (20) verbunden ist, die den Statorpolen (10) unter Freilassung eines Luftspalts (26) gegenüberliegen;
und daß eine elektronische Steuereinheit (66) zum zeitgerechten Schalten der Statorpole (10) vorgesehen ist.

7. Seilbahnantrieb nach einem der Ansprüche 1 bis 6,
dadurch gekennzeichnet,
daß die elektronische Steuereinheit (66) mehrere Stromrichtermodule (70) aufweist, die jeweils einen Teil der Statorspulen (12) schalten.

8. Seilbahnantrieb nach einem der Ansprüche 1 bis 7,
gekennzeichnet durch eine elektrische Bremseinrichtung (66, 86, 88), die zum Ausüben einer Bremskraft auf das Seil (28) den bzw. die Stromrichter (70) der elektronischen Steuereinheit (66) auf Bremsbetrieb schaltet und den in den Statorspulen (12) induzierten Strom entweder über mindestens einen Bremschopper (86) mindestens einem Bremswiderstand (88) zuleitet oder in das sonst speisende Netz (60) zurückleitet.

9. Seilbahnantrieb nach einem der Ansprüche 1 bis 8,
dadurch gekennzeichnet,
daß der elektronischen Steuereinheit (66) ein Speicher (74) für mehrere Fahrprogramme zugeordnet ist, die ausgewählt abrufbar sind.

10. Seilbahnantrieb nach einem der Ansprüche 1 bis 9,
dadurch gekennzeichnet,
daß der elektronischen Steuereinheit (66) ein Fahrprogrammspeicher (74) zugeordnet ist, der ein Fahrprogramm mit periodisch größerer Seilgeschwindigkeit und kleiner Seilgeschwindigkeit beinhaltet, wobei die kleine Seilgeschwindigkeit denjenigen Zeiten zugeordnet ist, in denen die mit dem Seil bewegbaren Transporteinheiten Streckenabschnitte zum Ein- und Aussteigen bzw. Be- und Entladen durchfahren.

11. Seilbahnantrieb nach einem der Ansprüche 1 bis 10,
gekennzeichnet durch eine elektronische Halteeinrichtung (66), die für kurzzeitigen Stillstand des Seils (28) den Strom in den Statorspulen (12) so steuert, daß das erforderliche Haltemoment erzeugt wird.

12. Seilbahnantrieb nach einem der Ansprüche 1 bis 11,
dadurch gekennzeichnet,
daß an die elektronische Steuereinheit (66) Positionssensoren (80) an den Streckenabschnitten zum Ein- und Aussteigen bzw. Be- und Entladen der mit dem Seil (28) bewegbaren Transporteinheiten angeschlossen sind, so daß Verzögern, Halten, Langsamfahrt, Beschleunigen oder dergleichen in Abhängigkeit von Positionssensorsignalen erfolgt.

## Claims

1. A ropeway drive,
characterized in
that permanent magnets (20) of alternating polarity are disposed in annularly distributed manner on the driving pulley (14) of the ropeway;
that opposite said permanent magnets (20) and with an air gap (26) being left free therefrom, there is provided a stationary annular stator (6) having stator poles (10) with windings;
and in that an electronic control means (66) is provided for switching the stator poles (10) at the appropriate time.

2. A ropeway drive according to claim 1,
characterized in that the pulley (14) is rotatably supported on a supporting pillar (2), and in that the stator (6) is disposed on a disc-like supporting member (4) connected to said pillar.

3. A ropeway drive according to claim 1,
characterized in that the stator (6) is supported in stationary manner separately from the pulley (14).

4. A ropeway drive according to any one of claims 1 to 3,
characterized in that the thickness of the air gap (26) is at least 2 mm, preferably 2 to 5 mm.

5. A ropeway drive according to any one of claims 1 to 4,
characterized in that the stator (6) extends only over a partial circumferential portion such that a force of attraction results that is directed opposite to the rope pulling direction and relieves the support of the pulley (14).

6. A ropeway drive,
characterized in
that a planetary gear system (38) is connected to the driving pulley (14) of the ropeway;
that an annular stator (6) having stator poles (10) with windings is provided on the stationary, internally toothed ring gear (36) of the planetary gear system (38);
that the input shaft (44) of the planetary gear system (28) has connected thereto a supporting member (39) having annularly distributed permanent magnets (20) located opposite the stator poles (10) with an air gap (26) being left free therebetween;
and in that an electronic control unit (66) is provided for switching the stator poles (10) at the appropriate time.

7. A ropeway drive according to any one of claims 1 to 6,
characterized in that the electronic control unit (66) comprises a plurality of current converter modules (70) each switching part of the stator coils (12).

8. A ropeway drive according to any one of claims 1 to 7,
characterized by an electrical brake means (66, 86, 88) which, for applying a braking force to the rope (28) or the current converters (70) of the electronic control unit (66), respectively, switches to braking mode and supplies the current induced in the stator coils (12) either via at least one braking chopper (86) to at least one braking resistor (88) or returns the same to otherwise feeding network (60).

9. A ropeway drive according to any one of claims 1 to 8,
characterized in that the electronic control unit (66) has associated therewith a memory (74) for several travel programs which are selectively retrievable.

10. A ropeway drive according to any one of claims 1 to 9,
characterized in that the electronic control unit (66) has a travel program memory (74) associated therewith which includes a travel program with periodically higher rope speed and low rope speed, with the low rope speed being associated with those times during which the transport units adapted to be moved by the rope travel through sections for boarding and unboarding or loading and unloading, respectively.

11. A ropeway drive according to any one of claims 1 to 10,
characterized by an electronic hold means (66) which, for brief stopping of the rope (28), controls the current in the stator coils (12) such that the necessary holding moment is produced.

12. A ropeway drive according to any one of claims 1 to 11,
characterized in that position sensors (80) are connected to the electronic control unit (66) in said sections for boarding and unboarding or, respectively, loading and unloading of the transport units adapted to be moved by the rope (28), such that deceleration, stopping, slow travel, acceleration or the like take place in response to position sensor signals.

## Revendications

1. Entraînement pour téléphérique, caractérisé en ce que des aimants permanents (20) à polarité alternant, répartis en forme d'anneau sont disposés sur la poulie de câble d'entraînement (14) du téléphérique;
en ce qu'un stator (6) annulaire localement fixe comportant des pôles de stator (10) bobinés est prévu en regard des aimants permanents (20), en laissant subsister un entrefer (26);
et en ce qu'une unité de commande (66) électronique est prévue pour commuter au moment correct les pôles de stator (10).

2. Entraînement pour téléphérique selon la revendication 1, caractérisé en ce que la poulie de câble (14) est montée tournante sur une colonne support (2) et en ce que le stator (6) est disposé sur une partie support (4) du genre d'une poulie, reliée à la colonne (4).

3. Entraînement pour téléphérique selon la revendication 1, caractérisé en ce que le stator (6) est soutenu de façon localement fixe, séparément, par la poulie à câble (14).

4. Entraînement pour téléphérique selon l'une des revendications 1 à 3, caractérisé en ce que la valeur de l'entrefer (26) est d'au moins 2 mm de préférence de 2 à 5 mm.

5. Entraînement pour téléphérique selon l'une des revendications 1 à 4, caractérisé en ce que le stator (6) s'étend seulement sur une zone périphérique partielle de manière que soit créé une force de serrage orientée à l'inverse de la direction de la traction du câble et déchargeant le point de tourillonnement de la poulie de câble (14).

6. Entraînement pour téléphérique, caractérisé en ce qu'une transmission à engrenage planétaire (38) est raccordée à la poulie de câble d'entraînement (14) du téléphérique;
en ce qu'un stator (6) annulaire ayant des pôles de stator (10) bobinés est prévu sur la roue creuse (36), localement fixe, dotée d'une denture intérieure, de la transmission à engrenage planétaire (38);
en ce qu'une partie support (39) comportant des aimants permanents (20) distribués sous forme de d'anneau est reliée à l'arbre menant (44) de la transmission à engrenage planétaire (38), les aimants permanents (20) étant placés en regard des pôles de stator (10) tout en laisant subsister un entrefer (26);
et en ce qu'une unité de commande de commande (66) électronique est prévue pour commuter au moment correcte les pôles de stator(10).

7. Entraînement pour téléphérique selon l'une des revendications 1 à 6, caractérisé en ce que l'unité de commande électronique (66) présente plusieurs modules électriques redresseurs (70), assurant chacun une commutation d'une partie des bobines de stator (12).

8. Entraînement pour téléphérique selon l'une des revendications 1 à 7, caractérisé par un dispositif de freinage électrique (66, 86, 88) qui, pour exercer une force de freinage sur le câble (28) commute le ou les redresseurs électrique (70) de l'unité de commande électronique (66) pour produire un fonctionnement en freinage et amène le courant ayant été induit dans les bobines de stator (12), soit par l'intermédiaire d'au moins un écrêteur de freinage (86), à au moins une résistance de freinage (88) ou bien le recycle dans le réseau (60) qui par ailleurs assure l'alimentation électrique.

9. Entraînement pour téléphérique selon l'une des revendications 1 à 8, caractérisé en ce qu'à l'unité de commande électronique (66) est associée une mémoire (74) permettant de mémoriser plusieurs programmes de fonctionnement, pouvant être interrogés de façon sélectionnée.

10. Entraînement pour téléphérique selon l'une des revendications 1 à 9, caractérisé en ce qu'à l'unité de commande électronique (66) est associée une mémoire de programmes de fonctionnement (74) qui contient un programme de fonctionnement ayant une vitesse de câble devenant périodiquement plus élevée et une autre devenant périodiquement plus basse, la basse vitesse de câble étant associée aux moments, auxquels les unités de transport déplaçables à l'aide du câble passent sur des sections de parcours où se produit la montée et la descente ou bien le chargement et le déchargement.

11. Entraînement pour téléphérique selon l'une des revendications 1 à 10, caractérisé par une unité de maintien (66) électronique qui, pendant la période de l'arrêt de courte durée du câble (28), commande le courant dans les bobines de stator (12) de manière à produire le couple de maintien nécessaire.

12. Entraînement pour téléphérique selon l'une des revendications 1 à 11, caractérisé en ce que à l'unité de commande électronique (66) sont raccordés des capteurs de position (80) placés sur les sections de parcours où se produisent la montée et la descente respectivement le chargement et le déchargement des unités de transport déplaçables à l'aide du câble (28), de manière que le ralentissement, l'arrêt, la marche à vitesse lente, l'accélération ou analogue s'effectuent en fonction des signaux venant des capteurs de position.
